# FASCICULE DE BREVET EUROPEEN

(11) **EP 3 043 913 B1**
(45) Date de publication et mention de la délivrance du brevet: **25.04.2018**
(21) Numéro de dépôt: 14761851.6
(22) Date de dépôt: 09.09.2014
(51) Int. Cl.: B01L 3/02

(54) **PIPETTE DE PRELEVEMENT PRESENTANT UN DISPOSITIF AMELIORE DE REGLAGE ET D'AFFICHAGE D'UN VOLUME A PRELEVER**
PROBENAHMEPIPETTE MIT VERBESSERTER VORRICHTUNG ZUR ANPASSUNG UND ANZEIGE EINER ZU ENTNEHMENDEN MENGE
SAMPLING PIPETTE HAVING AN IMPROVED DEVICE FOR ADJUSTING AND DISPLAYING A VOLUME TO BE SAMPLED

(30) Priorité: 12.09.2013 FR 1358770
(43) Date de publication de la demande: 20.07.2016
(73) Titulaire: GILSON SAS, 95400 Villiers-le-Bel (FR)
(72) Inventeur: SANCHEZ, Marc, Patchogue, NY 11772 (US)
(74) Mandataire: Brevalex
(86) Numéro de dépôt international: PCT/EP2014/069184
(87) Numéro de publication internationale: WO 2015/036397

(56) Documents cités:
- EP-A2- 2 633 915
- DE-A1-102012 102 292
- FR-A1- 2 203 680
- US-A- 4 395 921
- US-A- 4 501 163
- US-A- 4 567 780
- US-A- 5 650 124

## Description

La présente invention se rapporte au domaine des pipettes, également dénommées pipettes de prélèvement, pipettes de laboratoire ou encore pipettes de transfert de liquide. Elles sont destinées au prélèvement et à la dispense de liquide dans des récipients ou similaires.

L'invention concerne plus spécifiquement les pipettes manuelles, destinées à être tenues en main par un opérateur durant les opérations de prélèvement et de dispense de liquide, ces opérations étant réalisées par mise en mouvement d'un bouton de commande obtenue par l'application d'une pression axiale sur ce même bouton. La pression axiale appliquée au bouton de commande est transmise à un piston de la pipette, qui subit un déplacement axial et provoque un déplacement d'air conduisant aux opérations de prélèvement et de dispense. A titre indicatif, les pipettes manuelles contrastent avec les pipettes motorisées qui sont conçues de sorte que le déplacement du piston s'effectue sous l'action d'un moteur piloté par un dispositif électronique, bien que l'ordre de course de prélèvement et de course de dispense soit également commandés par l'actionnement d'un bouton.

Sur les pipettes manuelles, pour pouvoir adapter la quantité de volume à pipeter, il est généralement prévu un dispositif de réglage de ce volume. En actionnant ce dispositif, la position initiale du piston est déplacée, et la course de pipetage de ce piston s'en trouve modifiée. Plus précisément, l'actionnement de ce dispositif de réglage génère habituellement le déplacement d'un organe fileté qui définit une butée haute pour une tige de commande dont une extrémité haute porte le bouton de commande, et dont une extrémité basse coopère avec le piston. Aussi, lors du réglage du volume à prélever, le déplacement axial de l'organe fileté et de sa butée haute engendre, grâce à des ressorts appropriés, le déplacement axial simultané de la tige de commande, du bouton et du piston.

L'organe fileté de réglage du volume est agencé au sein d'un corps extérieur creux formant poignée, qui est destinée à être tenue par la main de l'opérateur durant la manipulation de la pipette. Ce corps extérieur creux est également traversé par la tige de commande, et loge en outre un compteur permettant d'afficher la valeur du volume réglé. Ce compteur comporte une pluralité de roues graduées coopérant avec l'organe fileté de réglage, qui entraîne leur rotation au fur et à mesure que cet organe est actionné durant le réglage. Pour réaliser cet entraînement, des liaisons du type à engrenages sont habituellement implantées entre l'organe fileté de réglage et les roues du compteur.

La valeur du volume réglé est affichée au travers d'une fenêtre prévue sur le corps extérieur, cette fenêtre permettant de lire l'une des graduations de chaque roue du compteur. Les roues, par exemple au nombre de trois, sont généralement empilées axialement et respectivement dédiées à l'indication du chiffre des unités, des dizaines et des centaines. La valeur totale du volume réglé est donc renseignée en lisant axialement / verticalement les trois chiffres apparaissant au travers de la fenêtre prévue latéralement sur le corps extérieur de pipette formant poignée.

Cette conception est largement répandue sur les pipettes manuelles, et donne satisfaction. Néanmoins, il existe un besoin d'optimisation de la conception de la partie haute de ces pipettes, afin de réduire leur encombrement et/ou afin de pouvoir intégrer d'autres composants de pipette sans trop impacter l'encombrement.

Dans l'art antérieur, il est connu de remplacer le compteur à roue par un compteur digital. Néanmoins, cette solution est également perfectible car elle peut souffrir de problèmes de fiabilité, et elle requiert tout de même un nombre important de composants, notamment un capteur. De plus, une alimentation électrique du compteur digital est nécessaire.

L'invention a donc pour but de résoudre au moins partiellement les problèmes indiqués ci-dessus, relatifs aux réalisations de l'art antérieur.

Pour ce faire, l'invention a tout d'abord pour objet une partie haute de pipette de prélèvement comprenant les caractéristiques de la revendication 1.

Selon l'invention, ledit premier organe fileté est solidaire en rotation selon l'axe longitudinal de l'un des deux éléments constitués par ledit ensemble de premières graduations de volume et ledit premier repère, cet élément étant agencé axialement entre le corps extérieur creux formant poignée et ledit bouton de commande.

L'invention est remarquable en ce que l'ensemble de premières graduations ou le premier repère est solidaire en rotation du premier organe fileté de réglage du volume. Cette conception à lecture directe du volume réglé contraste donc avec les compteurs de l'art antérieur, dans lesquels des liaisons du type à engrenages étaient prévues entre l'organe fileté de réglage du volume et les roues du compteur. La suppression de ces liaisons participe grandement à la réduction de l'encombrement global de la partie haute et/ou à la libération de volume libre dans le corps creux pour y implanter d'autres composants de pipette. Cet avantage est encore plus prononcé grâce au placement de l'ensemble de premières graduations et/ou du premier repère en dehors du corps creux formant poignée, et non plus derrière une fenêtre pratiquée à travers la partie latérale de ce corps.

D'ailleurs, avec une telle conception proposée par l'invention, le volume affiché par les graduations et le repère se lit préférentiellement depuis le dessus de la pipette, c'est-à-dire avec l'axe de vision de l'opérateur confondu avec l'axe de la pipette, et le bouton de commande orienté vers les yeux de l'opérateur. Un autre avantage réside alors dans la possibilité de lire en permanence le volume réglé, quelle que soit la main tenant la pipette. Cela contraste en effet avec les réalisations de l'art antérieur dans lesquelles la fenêtre latérale du compteur pouvait être masquée par la main de l'opérateur, en fonction de la main choisie pour tenir la pipette.

Ledit ensemble de premières graduations de volume est réalisé sur un premier organe gradué, de préférence en forme d'anneau, ce premier organe gradué et/ou ledit premier repère étant configuré pour pouvoir être monté de manière réversible, de préférence par clipsage, dans plusieurs positions angulaires sur un organe de support de ce premier organe gradué / de ce premier repère. Comme cela sera détaillé ci-dessous, cette particularité permet de grandement faciliter le procédé de calibration de la pipette. D'ailleurs, pour ces besoins de calibration, le nombre de positions angulaires est préférentiellement au moins égal au nombre de premières graduations.

L'invention comprend de préférence au moins l'une des caractéristiques optionnelles présentées ci-après, prévues isolément ou en combinaison.

Ledit premier repère est un index ou une fenêtre.

Ledit premier organe fileté traverse axialement une ouverture supérieure du corps extérieur formant poignée et est réalisé d'une seule pièce avec une première collerette s'étendant radialement vers l'extérieur à partir d'une extrémité haute dudit premier organe fileté, ladite première collerette portant ledit premier repère associé au premier organe fileté. Alternativement, la collerette pourrait être rapportée sur le premier organe fileté de réglage.

Ledit dispositif de réglage et d'affichage d'un volume à prélever comporte en outre un second organe fileté de réglage du volume à prélever, ledit second organe fileté étant traversé par la tige de commande et monté vissé sur ledit premier organe fileté, le dispositif comprenant également un ensemble de secondes graduations de volume espacées angulairement les unes des autres autour de l'axe longitudinal et coopérant avec un second repère de manière à renseigner sur le volume à prélever, et ledit second organe fileté est solidaire en rotation selon l'axe longitudinal de l'un des deux éléments constitués par ledit ensemble de secondes graduations de volume et ledit second repère, cet élément étant agencé axialement entre le corps extérieur creux formant poignée et ledit bouton de commande.

Des conceptions à plusieurs organes filetés de réglage de volume sont donc préférées, car elles permettent une grande rapidité de réglage, tout en conservant une bonne précision.

Dans ce cas de figure, il est préférentiellement prévu que le pas du second organe fileté soit inférieur au pas du premier organe fileté, et les premier et second organes filetés sont conçus de sorte que l'étendue du déplacement axial du second organe fileté, d'une position axiale extrême à l'autre, est égale à l'étendue du déplacement axial du premier organe fileté généré lors du passage de l'une quelconque des premières graduations à la première graduation directement consécutive. En d'autres termes, cela revient à prévoir d'une part un premier organe fileté permettant un réglage grossier, par exemple avec une division d'une valeur de 10 µ! entre deux premières graduations directions successives, et d'autre part un second organe fileté permettant un réglage fin, par exemple avec dix secondes graduations et une division d'une valeur de 1 µ! entre deux secondes graduations directions successives.

Bien entendu, le nombre d'organes filetés de réglage pourrait être supérieur à deux, sans sortir du cadre de l'invention. Dans le cas de deux organes filetés, la solution est particulièrement avantageuse car elle offre un réglage simplifié. En effet, il devient possible de régler tout volume de la plage de fonctionnement de la pipette en effectuant au maximum deux tours, à savoir un tour maximum pour le premier organe fileté et un tour maximum pour le second organe fileté. En outre, dans ce cas de figure à plusieurs organes filetés offrant des réglages plus ou moins fins, l'ensemble de graduations associé au réglage le plus grossier permet de donner une indication précise sur la plage de fonctionnement de la pipette, grâce à ses deux valeurs extrêmes qui sont préférentiellement visibles extérieurement en permanence sur la pipette, en regardant la pipette depuis le dessus. Cela permet à l'opérateur d'identifier à tout instant le modèle de pipette qu'il utilise.

Toujours parmi les caractéristiques optionnelles, il est prévu que ledit ensemble de secondes graduations de volume est réalisé sur un second organe gradué, de préférence en forme d'anneau, et que ce second organe gradué et/ou ledit second repère est configuré pour pouvoir être monté de manière réversible, de préférence par clipsage, dans plusieurs positions angulaires sur un organe de support de ce second organe gradué / de ce second repère. Comme évoqué ci-dessus pour le premier organe, cela permet de faciliter les opérations de calibration. Aussi, le nombre de positions angulaires est ici aussi de préférence au moins égal au nombre de secondes graduations.

Egalement, ledit second repère est un index ou une fenêtre.

De préférence, le second organe fileté traverse axialement une ouverture supérieure du premier organe fileté et est réalisé d'une seule pièce avec une seconde collerette s'étendant radialement vers l'extérieur à partir d'une extrémité haute dudit second organe fileté, ladite seconde collerette portant ledit second repère associé au second organe fileté. Là encore, une solution à collerette rapportée est envisageable, sans sortir du cadre de l'invention.

De préférence, la première collerette est agencée axialement entre la seconde collerette et le corps extérieur creux formant poignée, et ladite première collerette portant ledit premier repère associé au premier organe fileté, porte également l'autre des deux éléments constitués par ledit ensemble de secondes graduations de volume et ledit second repère. Bien entendu, une position inversée entre les deux collerettes est également possible, en prévoyant le second organe fileté vissé extérieurement sur le premier organe fileté, et non l'inverse.

De préférence, ledit ensemble de premières graduations de volume est porté par le corps extérieur creux formant poignée, de préférence par une surface supérieure de ce corps, sensiblement orthogonale à l'axe longitudinale de la pipette.

De préférence, les première et/ou seconde collerettes forment des moyens d'actionnement en rotation des premier / second organes filetés de réglage du volume à prélever. Cette particularité, qui est bien entendu également valable pour les solutions avec un unique organe fileté de réglage, permet de simplifier encore davantage la conception de la pipette. Effectivement, ces collerettes, équipées des graduations et/ou des repères associés, permettent alors de remplir deux fonctions distinctes que sont le réglage du volume et l'affichage du volume réglé.

En outre, la tige de commande peut former des moyens d'actionnement en rotation du second organe fileté, l'entraînement en rotation du second organe fileté par la tige de commande le traversant étant de préférence réalisé par coopération de forme. Il est ainsi possible d'actionner le second organe fileté avec la seconde collerette et/ou avec la tige de commande, via le bouton de commande. Naturellement, cette possibilité est également offerte pour les conceptions à organe fileté unique.

De préférence, le second organe fileté définit une butée haute de course de pipetage de la tige de commande. Ici encore, pour les solutions à un seul organe fileté de réglage, cette butée peut être définie par cet unique organe fileté.

L'invention a également pour objet une pipette de prélèvement comprenant une partie haute telle que décrite ci-dessus.

Enfin, l'invention a aussi pour objet un procédé de calibration d'une pipette de prélèvement, comportant les étapes successives suivantes :
(a) réglage d'un volume cible à prélever à l'aide dudit dispositif de réglage et d'affichage prévu sur la partie haute de la pipette ;
(b) prélèvement de liquide à l'aide de la pipette ;
(c) mesure du volume du liquide prélevé par la pipette ; et
(d) lorsque la valeur de la mesure est différente de la valeur du volume cible, démontage d'au moins un des éléments parmi les premier et second organes gradués et les premier et second repères, puis remontage du/des éléments démontés dans une/des positions angulaires différentes sur leurs organes de support associés, de manière à ce qu'ils affichent la valeur de ladite mesure.

La calibration effectuée de la sorte est extrêmement rapide, car elle ne nécessite qu'une seule mesure. En particulier, elle contraste avec les procédés employés antérieurement basés sur le principe de tâtonnement, nécessitant plusieurs mesures.

D'autres avantages et caractéristiques de l'invention apparaîtront dans la description détaillée non limitative ci-dessous.

La description sera faite au regard des dessins annexés parmi lesquels ;
- la figure 1 représente une vue partiellement schématique en coupe longitudinale d'une pipette de prélèvement manuelle à déplacement d'air, selon un mode de réalisation préféré de la présente invention ;
- la figure 2 représente une vue agrandie de la partie haute de la pipette montrée sur la figure 1 ;
- les figures 2a et 2b sont des vues en coupe prises respectivement selon les lignes A-A et B-B de la figure 2 ;
- la figure 3 représente une vue de dessus de la pipette montrée sur les figures 1 et 2 ;
- les figures 4 à 6 montrent la pipette dans différents états successifs au cours d'une opération du réglage du volume à prélever; et
- la figure 7 représente schématiquement une étape particulière d'un procédé de calibration de la pipette montrée sur les figures précédentes.

En référence tout d'abord à la figure 1, il est représenté une pipette de prélèvement 1 à déplacement d'air à actionnement manuel, selon un mode de réalisation préféré de la présente invention. Dans toute la description qui va suivre, les termes « haut » et « bas » sont à considérer avec la pipette maintenue à la verticale, en position de pipetage ou proche de cette même position, comme cela est le cas sur la figure 1. De façon connue, une pipette manuelle est destinée à être tenue par la main d'un opérateur, qui, à l'aide de son pouce, actionne la pipette pour engendrer la dispense d'un liquide qui a préalablement été aspiré.

Plus précisément, la pipette 1 d'axe longitudinal 3 comprend une partie haute 2 équipée d'un corps extérieur creux formant poignée 6. Le corps 6, comme la quasi-totalité des pièces constitutives de la pipette, est de forme générale de révolution centrée sur l'axe 3. En partie haute, le corps 6 comporte un rebord 8 sous lequel la main de l'opérateur est destinée à venir se placer durant le pipetage.

Le corps 6 est relié à son extrémité inférieure à une partie basse de pipette 7, qui se termine par un embout 10 portant un cône de prélèvement 12 emmanché sur cet embout. De manière conventionnelle, un système (non représenté) d'éjection du cône est également prévu sur la pipette.

La liaison entre partie haute 2 et la partie basse 7 s'effectue de préférence par vissage.

La partie haute 2 comporte également une tige de commande de pipetage 14 portant à son extrémité haute un bouton de commande 16 destiné à subir la pression du pouce de l'opérateur. La tige 14 est déplaçable en translation à l'intérieur du corps 6, selon l'axe 3. De plus, en partie basse, la tige 14 commande le déplacement d'un piston 18 dans une chambre d'aspiration 19 pratiquée dans la partie basse. Aussi, en étant fixés les uns aux autres et/ou sous l'effet de moyens élastiques de rappel et de butées, le bouton 16, la tige 14 et le piston 18 se déplacent simultanément selon l'axe 3 lors de la mise sous pression du bouton 14 par l'opérateur, et lors du relâchement de cette pression. A titre indicatif, la tige 14 et le piston 18 peuvent être réalisés d'une seule pièce, ou réalisés séparément puis rapportés l'un sur l'autre.

La partie haute 2 comporte aussi un dispositif 20 de réglage et d'affichage d'un volume à prélever, spécifique à l'invention et qui va être décrit plus précisément en référence aux figures 2 à 3.

Il comprend un premier organe fileté 22 de réglage du volume à prélever, également dit vis de réglage. Cet organe 22 est creux et traversé par la tige 14. Il présente un filet extérieur 24 coopérant avec un filet correspondant pratiqué sur la surface intérieure du corps 6. Il s'agit là d'un organe permettant un réglage grossier du volume à prélever, avec un pas P1 élevé prévu en conséquence.

L'organe 22 s'étend vers le haut à l'intérieur du corps 6, jusqu'à traverser axialement une ouverture supérieure 27 de celui-ci. Il s'étend donc vers le haut au-delà de la poignée 6, et son extrémité haute est solidaire d'une première collerette 26 s'étendant radialement vers l'extérieur. La collerette 26 est préférentiellement réalisée d'une seule pièce avec l'organe fileté 22. Elle recouvre une partie du rebord 8 du corps 6, en étant agencée sensiblement parallèlement à ce rebord. Comme cela sera explicité ci-après, la collerette 26 comporte plusieurs fonctions, dont celle de permettre d'actionnement de l'organe fileté 22, avec lequel elle est bien évidemment solidaire en rotation selon l'axe 3.

En outre, le dispositif 20 comprend un second organe fileté 32 de réglage du volume à prélever, également dit vis de réglage. Cet organe 32 est creux et traversé par la tige 14. Il présente un filet extérieur 34 coopérant avec un filet correspondant pratiqué sur la surface intérieure du premier organe fileté 22. Il s'agit là d'un organe permettant un réglage fin du volume à prélever, avec un pas P2 faible, inférieur au pas P1.

L'organe 32 s'étend vers le haut à l'intérieur du corps 6 et du premier organe fileté 22, jusqu'à traverser axialement l'ouverture supérieure 35 de celui-ci. L'organe 32 s'étend donc vers le haut au-delà de la poignée et de la première collerette 26, et son extrémité haute est solidaire d'une seconde collerette 36 s'étendant radialement vers l'extérieur. La collerette 36 est préférentiellement réalisée d'une seule pièce avec l'organe fileté 32. Elle recouvre une partie de la collerette 26 en étant agencée sensiblement parallèlement à celle-ci, l'étendue radiale de la première collerette 26 étant supérieure à celle de la seconde collerette 36. Ici aussi, comme cela sera explicité ci-après, la collerette 36 comporte plusieurs fonctions, dont celle de permettre d'actionnement de l'organe fileté 32 avec lequel elle est solidaire en rotation selon l'axe 3.

Les deux collerettes 26, 36 sont ainsi concentriques, agencées autour de la tige 14, et situées axialement entre le rebord supérieur 8 de la poignée 6 et le bouton de commande de pipetage 16.

Le rebord 8 présente une gorge 39 dans laquelle est insérée, de manière réversible, un anneau 40 formant un organe gradué. Sur cet anneau 40, il est prévu un ensemble de premières graduations de volumes 42, espacées angulairement les unes des autres selon l'axe 3. Ces premières graduations 42 définissent entre elles des divisions angulaires, par exemple d'une valeur de 10 µl. Sur l'exemple représenté, les graduations 42 présentes autour d'un cercle centré sur l'axe 3 se répartissent sur quasiment 360°, en allant de la plus petite valeur de prélèvement, 20 µl, à la plus grande valeur de prélèvement, 200 µl.

Par ailleurs, la première collerette 26 porte un repère formé par un index 44 coopérant avec les premières graduations 42. Aussi, par superposition selon la direction longitudinale de la pipette, l'index 44 pointe sur l'une des graduations 42 indiquant le réglage assuré par le premier organe fileté.

D'une manière analogue, la première collerette 26 présente une gorge 49 dans laquelle est insérée, de manière réversible, un anneau 50 formant un organe gradué. Sur cet anneau 50, il est prévu un ensemble de secondes graduations de volumes 52, espacées angulairement les unes des autres selon l'axe 3. Ces secondes graduations 52 définissent entre elles des divisions angulaires, par exemple d'une valeur de 1 µl. Sur l'exemple représenté, les graduations 52, présentes autour d'un cercle centré sur l'axe 3, se répartissent sur quasiment 360°, en allant de 0 à 9 µl. Des graduations intermédiaires 52' peuvent éventuellement être placées entre les secondes graduations 52, de manière à régler / afficher le volume au demi-millimètre près.

La seconde collerette 36 porte un repère formé par un index 54 coopérant avec les premières graduations 52 et les graduations intermédiaires 52'. Aussi, par superposition selon la direction longitudinale de la pipette, l'index 54 pointe sur l'une des graduations 52, 52', indiquant le réglage assuré par le second organe fileté.

Au vu de ce qui précède, la variation totale de volume offerte par l'organe de réglage fin 32 correspond à la valeur de la division entre deux premières graduations 42 de l'organe grossier 22, ce qui permet une grande précision de réglage. En d'autres termes, les premier et second organes filetés 22, 32 sont conçus de sorte que l'étendue du déplacement axial du second organe fileté 32, d'une position axiale extrême à l'autre, est égale à l'étendue du déplacement axial du premier organe fileté 32 passant d'une première graduation quelconque 42 à la graduation suivante.

Lorsqu'ils sont insérés dans leurs gorges correspondantes 39, 49, les anneaux gradués 40, 50 sont solidaires en rotation de la pièce formant la gorge, de même que les index 44, 54 en forme de curseurs sont également solidaires en rotation des collerettes 26, 36, respectivement. Néanmoins, les anneaux gradués 40, 50 sont montés dans leurs gorges de manière réversible, c'est-à-dire qu'ils peuvent être extraits sans être endommagés, puis être remontés ultérieurement dans des positions angulaires différentes. Cela permet de faciliter le procédé de calibration de la pipette, comme cela sera détaillé ultérieurement. L'assemblage des anneaux gradués 40, 50 dans leurs gorges respectives s'effectue de préférence par clipsage ou toute par toute technique analogue ne nécessitant pas d'outil, ou bien requérant un outil très conventionnel.

Il est noté que pour assurer le blocage en rotation de chaque anneau gradué 40, 50 avec son organe de support 8, 26, selon l'axe 3, des géométries complémentaires du type à creux et saillies peuvent être prévues sur la périphérie de l'anneau et sur le flanc extérieur de sa gorge associée.

La partie haute de pipette 2 comporte également un ressort 60 rappelant la tige 14 et le piston en position haute. Ce ressort 60, qui entoure la tige 14, présente par exemple une extrémité basse en appui sur une extrémité basse de la poignée 6, et une extrémité haute en appui sur un épaulement 62 pratiqué sur la tige. L'épaulement 62, subissant l'effort du ressort 60, est plaqué contre une butée haute 64 de course de pipetage pratiquée sur l'extrémité haute du second organe fileté 32. De plus, la périphérie de l'épaulement 62 présente une complémentarité de forme avec la surface intérieure du second organe fileté de réglage de volume 32, de façon à permettre l'entraînement en rotation de ce dernier par le bouton 16, via la tige 14. La figure 2b représente un exemple de réalisation dans lequel les formes complémentaires ont des géométries polygonales.

Aussi, la tige 14 constitue un moyen d'actionnement en rotation du second organe fileté de réglage de volume 32, puisque la rotation selon l'axe 3 de cette tige 14, via le bouton 16, entraîne une rotation de même amplitude de l'organe fileté 32.

Pour régler le volume à prélever, l'opérateur peut donc agir sur les deux organes filetés 22, 32. Le premier organe fileté 22 peut être actionné par la première collerette 26, dont la rotation selon l'axe 3 entraîne une rotation du premier organe fileté 22 de même amplitude. L'opérateur privilégie ce premier organe 22 pour débuter son réglage, puisqu'il s'agit de l'organe fileté associé au réglage grossier. Cet actionnement s'effectue donc en dehors du corps creux 6, en tournant la collerette 26 jusqu'à ce que l'index 44 pointe en direction de la première graduation désirée 42. Cela permet de régler le volume à 10 µl près.

Pour affiner le réglage, l'opérateur peut ensuite agir sur le second organe fileté 32. Ce dernier peut être actionné par la seconde collerette 36 ou bien par la tige de commande 14. Dans les deux cas, la rotation selon l'axe 3 entraîne une rotation du second organe fileté 32 de même amplitude. Cet actionnement s'effectue également en dehors du corps creux 6, en tournant la collerette 36 ou la tige 14 jusqu'à ce que l'index 54 pointe en direction de la seconde graduation désirée 52, ou en direction d'une graduation intermédiaire 52'. Cela permet de régler le volume à 0,5 µl près.

Comme cela a été schématisé sur la figure 2a, des liaisons à crans ou similaires peuvent être prévues entre le corps 6, l'organe 22 et l'organe 32, de manière à ce que ces deux derniers puissent être retenus en rotation dans chaque position de réglage souhaitée. Aussi, pour passer d'une graduation à une autre, l'effort développé par l'opérateur tournant les collerettes 26, 36 doit surmonter les efforts de retenue résultant de la coopération des crans avec les creux. Ces efforts de retenue sont préférentiellement faibles, mais suffisamment élevés pour ne pas que le volume soit déréglé accidentellement durant la manipulation de la pipette. Cet agencement contraste donc avec celui des anneaux gradués 40, 50 dans leurs gorges, puisque dans ce dernier cas, une rotation relative ne peut être obtenue qu'en retirant ces anneaux des gorges, et en les replaçant dans des positions angulaires différentes.

Cette conception originale à creux et crans remplace les systèmes de l'art antérieur dans lesquels les moyens de commande sont généralement associés à des moyens débrayables pour éviter que le volume soit déréglé accidentellement durant la manipulation de la pipette. Cela permet un gain en termes d'encombrement et de masse.

Comme évoqué ci-dessus, la mise en rotation des organes filetés 22, 32 provoque leur déplacement selon l'axe 3, et engendre donc un déplacement de la butée haute 64 de course de pipetage. Sous l'effet du ressort 60, l'ensemble comprenant le bouton 16, la tige 14 et le piston est déplacé d'une même distance verticale, ce qui influe directement sur la course de pipetage. A cet égard, il est noté que la butée basse de course de pipetage est réalisée par une pièce 66 logée dans le fond du corps creux 6, et mobile à coulissement selon l'axe 3. Un ressort 68 de raideur plus élevée que celle du ressort 60 est interposé entre cette pièce 66 et le fond du corps creux 6. Il s'agit d'un ressort de purge, permettant au piston d'effectuer une course de purge d'une manière conventionnelle, connue de l'homme du métier.

Avec cette conception, le volume affiché par les graduations et les index correspondants se lit depuis le dessus de la pipette, c'est-à-dire avec l'axe de vision de l'opérateur confondu avec l'axe 3, et le bouton 16 orienté vers les yeux de l'opérateur. Plus précisément, c'est la correspondance radiale entre les graduations et leurs index qui permet de lire le volume global, qui est déterminé par addition du volume indiqué par le premier index 44, et de celui indiqué par le second index 54.

Outre le fait que tout volume peut être réglé très rapidement en effectuant maximum 360° avec la première collerette 26 et maximum 360° avec la seconde collerette 36, la conception retenue présente l'avantage de pouvoir lire en permanence le volume réglé, quelle que soit la main tenant la pipette. En effet, la main de l'opérateur se situe en dessous du rebord 8 de la poignée 6, tandis que les anneaux gradués 40, 50 et les index 44, 54 sont agencés axialement extérieurement par rapport au corps 6, entre ce dernier et le bouton de commande 16. La plage de fonctionnement de la pipette peut elle aussi être lue à tout moment par l'opérateur, grâce aux premières et secondes graduations visibles en permanence depuis le dessus de la pipette.

Les figures 4 à 6 montrent différentes étapes d'un réglage de volume sur la pipette décrite ci-dessus. Ici, le volume souhaité est de 158 µl.

Tout d'abord, la collerette 26, agencée axialement entre le rebord de poignée 8 et la seconde collerette 36, est actionnée pour amener l'index 44 de la première graduation 42 indiquant 20 µl comme montré sur la figure 4, à la première graduation 42 indiquant 150 µl comme montré sur la figure 5. Cette rotation entraîne le déplacement axial de l'organe fileté 22, et un déplacement vers le haut de la butée haute 64 de course de pipetage. Ensuite, la première collerette 26 équipée du second anneau gradué 50 et du premier index 44 reste fixe, mais c'est la seconde collerette 36 qui est actionnée en rotation pour amener l'index 54 de la seconde graduation 52 indiquant 0 µl comme montré sur la figure 5, à la seconde graduation 52 indiquant 8 µl comme montré sur la figure 6. Cette rotation entraîne un nouveau déplacement axial, celui de l'organe fileté 32, et provoque ainsi un nouveau déplacement vers le haut de la butée haute 64 de course de pipetage.

La figure 7 représente l'une des étapes d'un procédé de calibration de la pipette 1, selon un mode de réalisation préféré de l'invention.

Tout d'abord, pour mettre en oeuvre ce procédé, il est réalisé un réglage d'un volume cible à prélever à l'aide du dispositif de réglage et d'affichage 20.

Ensuite, il est procédé au prélèvement de liquide à l'aide de la pipette 1 ainsi réglée, puis, après dispense de ce volume, ce dernier est mesuré par une technique classique.

Lorsque la valeur de la mesure du volume prélevé est différente de la valeur du volume cible, le procédé consiste simplement à démonter l'un ou les deux anneaux gradués 40, 50 initialement clipsés dans leurs gorges 39, 49, comme cela a été schématisé sur la figure 7, puis ces anneaux 40, 50 sont ensuite remontés dans des positions angulaires différentes dans ces gorges, de manière à ce qu'ils affichent, via les index correspondants, la valeur de la mesure. Pour permettre une calibration précise, pour chaque anneau gradué 40, 50, il est préférentiellement prévu que le nombre de positions angulaires possibles de montage de cet anneau dans sa gorge, soit au moins égal au nombre de graduations marquées sur cet anneau.

Une telle calibration est rapide et facile à réaliser, et elle peut être mise en oeuvre par l'opérateur lui-même.

Bien entendu, diverses modifications peuvent être apportées par l'homme du métier à l'invention qui vient d'être décrite, uniquement à titre d'exemples non limitatifs.

## Revendications

1. Partie haute (2) de pipette de prélèvement (1) comprenant :
- un corps extérieur creux (6) formant poignée ;
- une tige de commande de pipetage (14) déplaçable en translation à l'intérieur du corps extérieur creux, selon un axe longitudinal (3) de la pipette ;
- un bouton de commande de pipetage (16) agencé à l'extrémité haute de la tige de commande ;
- un dispositif (20) de réglage et d'affichage d'un volume à prélever, comprenant un premier organe fileté (22) de réglage du volume à prélever, ledit premier organe fileté étant traversé par la tige de commande (14), le dispositif comprenant également un ensemble de premières graduations de volume (42) espacées angulairement les unes des autres autour de l'axe longitudinal (3) et coopérant avec un premier repère (44) de manière à renseigner sur le volume à prélever,
**caractérisée en ce que** ledit premier organe fileté (22) est solidaire en rotation selon l'axe longitudinal de l'un des deux éléments constitués par ledit ensemble de premières graduations de volume (42) et ledit premier repère (44), cet élément étant agencé axialement entre le corps extérieur creux (6) formant poignée et ledit bouton de commande (16), **en ce que** ledit ensemble de premières graduations de volume (42) est réalisé sur un premier organe gradué (40), de préférence en forme d'anneau, et **en ce que** ce premier organe gradué et/ou ledit premier repère est configuré pour pouvoir être monté de manière réversible, de préférence par clipsage, dans plusieurs positions angulaires sur un organe de support (8) de ce premier organe gradué ou de ce premier repère.

2. Partie haute de pipette selon la revendication 1, **caractérisée en ce que** le nombre de positions angulaires est au moins égal au nombre de premières graduations (42).

3. Partie haute de pipette selon l'une quelconque des revendications précédentes, **caractérisée en ce que** ledit premier repère (44) est un index ou une fenêtre.

4. Partie haute de pipette selon l'une quelconque des revendications précédentes, **caractérisée en ce que** ledit premier organe fileté (22) traverse axialement une ouverture supérieure (27) du corps extérieur creux (6) formant poignée et est réalisé d'une seule pièce avec une première collerette (26) s'étendant radialement vers l'extérieur à partir d'une extrémité haute dudit premier organe fileté (22), ladite première collerette (26) portant ledit premier repère (44) associé au premier organe fileté (22).

5. Partie haute de pipette selon l'une quelconque des revendications précédentes, **caractérisée en ce que** ledit dispositif (20) de réglage et d'affichage d'un volume à prélever comporte en outre un second organe fileté (32) de réglage du volume à prélever, ledit second organe fileté étant traversé par la tige de commande (14) et monté vissé sur ledit premier organe fileté (22), le dispositif (20) comprenant également un ensemble de secondes graduations de volume (52) espacées angulairement les unes des autres autour de l'axe longitudinal et coopérant avec un second repère (54) de manière à renseigner sur le volume à prélever, et **en ce que** ledit second organe fileté (32) est solidaire en rotation selon l'axe longitudinal de l'un des deux éléments constitués par ledit ensemble de secondes graduations de volume (52) et ledit second repère (54), cet élément étant agencé axialement entre le corps extérieur creux (6) formant poignée et ledit bouton de commande (16).

6. Partie haute de pipette selon la revendication 5, **caractérisée en ce que** le pas (P2) du second organe fileté (32) est inférieur au pas (P1) du premier organe fileté (22), et **en ce que** les premier et second organes filetés (22, 32) sont conçus de sorte que l'étendue du déplacement axial du second organe fileté (32), d'une position axiale extrême à l'autre, est égale à l'étendue du déplacement axial du premier organe fileté (22) généré lors du passage de l'une quelconque des premières graduations (42) à la première graduation directement consécutive.

7. Partie haute de pipette selon la revendication 5 ou la revendication 6, **caractérisée en ce que** ledit ensemble de secondes graduations de volume (52) est réalisé sur un second organe gradué (50), de préférence en forme d'anneau, et **en ce que** ce second organe gradué et/ou ledit second repère est configuré pour pouvoir être monté de manière réversible, de préférence par clipsage, dans plusieurs positions angulaires sur un organe de support (26) de ce second organe gradué ou de ce second repère.

8. Partie haute de pipette selon la revendication 7, **caractérisée en ce que** le nombre de positions angulaires est au moins égal au nombre de secondes graduations.

9. Partie haute de pipette selon i'une quelconque des revendications 5 à 8, **caractérisée en ce que** ledit second repère (54) est un index ou une fenêtre.

10. Partie haute de pipette selon l'une quelconque des revendications 5 à 9, **caractérisée en ce que** ledit second organe fileté (32) traverse axialement une ouverture supérieure (35) du premier organe fileté (22) et est réalisé d'une seule pièce avec une seconde collerette (36) s'étendant radialement vers l'extérieur à partir d'une extrémité haute dudit second organe fileté (32), ladite seconde collerette (36) portant ledit second repère (54) associé au second organe fileté.

11. Partie haute de pipette selon la revendication 10 combinée à la revendication 4 **caractérisée en ce que** la première collerette (26) est agencée axialement entre la seconde collerette (36) et le corps extérieur creux (6) formant poignée, et **en ce que** ladite première collerette (26) portant ledit premier repère (44) associé au premier organe fileté, porte également l'autre (52) des deux éléments constitués par ledit ensemble de secondes graduations de volume (52) et ledit second repère (54).

12. Partie haute de pipette selon la revendication 11, **caractérisée en ce que** ledit ensemble de premières graduations de volume (42) est porté par le corps extérieur creux (6) formant poignée.

13. Partie haute de pipette selon l'une quelconque des revendications 10 à 12, **caractérisée en ce que** les première et/ou seconde collerettes (26, 36) forment des moyens d'actionnement en rotation des premier / second organes filetés de réglage du volume à prélever (22, 32).

14. Partie haute de pipette selon l'une quelconque des revendications 5 à 13, **caractérisée en ce que** la tige de commande (14) forme des moyens d'actionnement en rotation du second organe fileté (32), l'entraînement en rotation du second organe fileté par la tige de commande (14) le traversant étant de préférence réalisé par coopération de forme.

15. Partie haute de pipette selon l'une quelconque des revendications 5 à 14, **caractérisée en ce que** ledit second organe fileté (32) définit une butée haute (64) de course de pipetage de la tige de commande (14).

16. Pipette de prélèvement (1) comprenant une partie haute (2) selon l'une quelconque des revendications précédentes.

17. Procédé de calibration d'une pipette de prélèvement (1) comprenant une partie haute (2) selon l'une quelconque des revendications 1 à 15, **caractérisée en ce qu'**il comporte les étapes successives suivantes :
(a) réglage d'un volume cible à prélever à l'aide dudit dispositif (20) de réglage et d'affichage prévu sur la partie haute de la pipette ;
(b) prélèvement de liquide à l'aide de la pipette ;
(c) mesure du volume du liquide prélevé par la pipette ; et
(d) lorsque la valeur de la mesure est différente de la valeur du volume cible, démontage d'au moins un des éléments parmi les premier et second organes gradués (40, 50) et les premier et second repères (44, 54), puis remontage du/des éléments démontés dans une/des positions angulaires différentes sur leurs organes de support associés, de manière à ce qu'ils affichent la valeur de ladite mesure.

## Patentansprüche

1. Oberer Teil (2) einer Probenentnahmepipette (1), umfassend:
- einen hohlen Außenkörper (6), der einen Griff bildet;
- eine Pipettiersteuerungsstange (14), die in Translation innerhalb des hohlen Außenkörpers entlang einer Längsachse (3) der Pipette verlagerbar ist;
- einen Pipettiersteuerungsknopf (16), der am oberen Ende der Steuerungsstange angeordnet ist;
- eine Vorrichtung (20) zur Regelung und zur Anzeige eines zu entnehmenden Volumens, umfassend ein erstes Gewindeorgan (22) zur Regelung des zu entnehmenden Volumens, wobei das erste Gewindeorgan von der Steuerungsstange (14) durchsetzt wird, wobei die Vorrichtung ferner eine Anordnung von ersten Volumengraduierungen (42) umfasst, die in angularer Richtung voneinander um die Längsachse (3) herum beabstandet sind und mit einer ersten Markierung (44) derart zusammenwirken, dass sie über das zu entnehmende Volumen informieren,
**dadurch gekennzeichnet, dass** das erste Gewindeorgan (22) hinsichtlich einer Drehung um die Längsachse eines der zwei Elemente, gebildet durch die Anordnung von ersten Volumengraduierungen (42) und die erste Markierung (44), fest ist, wobei dieses Element axial zwischen dem hohlen Außenkörper (6), der einen Griff bildet, und dem Steuerungsknopf (16) angeordnet ist, und dass die Anordnung von ersten Volumengraduierungen (42) an einem vorzugsweise ringförmigen ersten Graduierungsorgan (40) realisiert ist, und dass dieses erste Graduierungsorgan und/oder die erste Markierung dazu ausgelegt ist, auf reversible Weise, vorzugsweise durch Klipsen, in mehreren Winkelpositionen an einem Trägerorgan (8) dieses ersten Graduierungsorgans oder dieser ersten Markierung montiert werden zu können.

2. Oberer Pipettenteil nach Anspruch 1, **dadurch gekennzeichnet, dass** die Zahl von Winkelpositionen wenigstens gleich der Zahl von ersten Graduierungen (42) ist.

3. Oberer Pipettenteil nach einem der vorhergehenden Ansprüche, **dadurch gekennzeichnet, dass** die erste Markierung (44) ein Index oder ein Fenster ist.

4. Oberer Pipettenteil nach einem der vorhergehenden Ansprüche, **dadurch gekennzeichnet, dass** das erste Gewindeorgan (22) axial eine obere Öffnung (27) des äußeren Hohlkörpers (6) durchsetzt, der einen Griff bildet, und aus einem einzigen Stück mit einem ersten Kragen (26) realisiert ist, der sich radial nach außen ausgehend von einem oberen Ende des ersten Gewindeorgans (22) erstreckt, wobei der erste Kragen (26) die erste Markierung (44) trägt, die dem ersten Gewindeorgan (22) zugeordnet ist.

5. Oberer Pipettenteil nach einem der vorhergehenden Ansprüche, **dadurch gekennzeichnet, dass** die Vorrichtung (20) zur Regelung und zur Anzeige eines zu entnehmenden Volumens ferner ein zweites Gewindeorgan (32) zur Regelung des zu entnehmenden Volumens umfasst, wobei das zweite Gewindeorgan von der Steuerungsstange (14) durchsetzt wird und geschraubt an dem ersten Gewindeorgan (22) montiert ist, wobei die Vorrichtung (20) ferner eine Anordnung von zweiten Volumengraduierungen (52) umfasst, die in angularer Richtung voneinander um die Längsachse beabstandet sind und mit einer zweiten Markierung (54) derart zusammenwirken, dass sie über das zu entnehmende Volumen informieren, und dass das zweite Gewindeorgan (32) hinsichtlich einer Drehung um die Längsachse eines der zwei Elemente gebildet durch die Anordnung von zweiten Volumengraduierungen (52) und die zweite Markierung (54) fest ist, wobei dieses Element axial zwischen dem hohlen Außenkörper (6), der einen Griff bildet, und dem Steuerungsknopf (16) angeordnet ist.

6. Oberer Pipettenteil nach Anspruch 5, **dadurch gekennzeichnet, dass** die Ganghöhe (P2) des zweiten Gewindeorgans (32) kleiner als die Ganghöhe (P1) des ersten Gewindeorgans (22) ist, und dass das erste und das zweite Gewindeorgan (22, 32) derart ausgelegt sind, dass der axiale Verlagerungsbereich des zweiten Gewindeorgans (32) von einer axialen Extremposition zur anderen gleich dem axialen Verlagerungsbereich des ersten Gewindeorgans (22) ist, der beim Übergang von einer der ersten Graduierungen (42) zur ersten direkt anschließenden Graduierung erzeugt wird.

7. Oberer Pipettenteil nach Anspruch 5 oder Anspruch 6, **dadurch gekennzeichnet, dass** die Anordnung von zweiten Volumengraduierungen (52) an einem vorzugsweise ringförmigen zweiten Graduierungsorgan (50) realisiert ist, und dass dieses zweite Graduierungsorgan und/oder die zweite Markierung dazu ausgelegt ist, auf reversible Weise, vorzugsweise durch Klipsen, in mehreren Winkelpositionen an einem Trägerorgan (26) dieses zweiten Graduierungsorgans oder dieser zweiten Markierung montiert werden zu können.

8. Oberer Pipettenteil nach Anspruch 7, dadurch gekennzecichnet, dass die Zahl von Winkelpositionen wenigstens gleich der Zahl von zweiten Graduierungen ist.

9. Oberer Pipettenteil nach einem der Ansprüche 5 bis 8, **dadurch gekennzeichnet, dass** die zweite Markierung (54) ein Index oder ein Fenster ist.

10. Oberer Pipettenteil nach einem der Ansprüche 5 bis 9, **dadurch gekennzeichnet, dass** das zweite Gewindeorgan (32) axial eine obere Öffnung (35) des ersten Gewindeorgans (22) durchsetzt und aus einem einzigen Stück mit einem zweiten Kragen (36) realisiert ist, der sich radial nach außen ausgehend von einem oberen Ende des zweiten Gewindeorgans (32) erstreckt, wobei der zweite Kragen (36) die zweite Markierung (54) trägt, die dem zweiten Gewindeorgan zugeordnet ist.

11. Oberer Pipettenteil nach Anspruch 10 in Kombination mit Anspruch 4, **dadurch gekennzeichnet, dass** der erste Kragen (26) axial zwischen dem zweiten Kragen (36) und dem hohlen Außenkörper (6) angeordnet ist, der einen Griff bildet, und dass der erste Kragen (26), der die erste Markung (44) trägt, welche dem ersten Gewindeorgan zugeordnet ist, auch das andere (52) der zwei Elemente trägt, gebildet durch die Anordnung von zweiten Volumengraduierungen (52) und der zweiten Markierung (54).

12. Oberer Pipettenteil nach Anspruch 11, **dadurch gekennzeichnet, dass** die Anordnung von ersten Volumengraduierungen (42) durch den hohlen Außenkörper (6) getragen wird, der einen Griff bildet.

13. Oberer Pipettenteil nach einem der Ansprüche 10 bis 12, **dadurch gekennzeichnet, dass** der erste und/oder der zweite Kragen (26, 36) Mittel zur Drehbetätigung des ersten/zweiten Gewindeorgans zur Regelung des zu entnehmenden Volumens (22, 32) bilden.

14. Oberer Pipettenteil nach einem der Ansprüche 5 bis 13, **dadurch gekennzeichnet, dass** die Steuerungsstange (14) Mittel zur Drehbetätigung des zweiten Gewindeorgans (32) bildet, wobei der Drehantrieb des zweiten Gewindeorgans durch die Steuerungsstange (14), die es durchsetzt, vorzugsweise durch Formschluss realisiert wird.

15. Oberer Pipettenteil nach einem der Ansprüche 5 bis 14, **dadurch gekennzeichnet, dass** das zweite Gewindeorgan (32) einen oberen Anschlag (64) für den Pipettierweg der Steuerungsstange (14) definiert.

16. Probenentnahmepipette (1), umfassend einen oberen Teil (2) nach einem der vorhergehenden Ansprüche.

17. Verfahren zur Kalibrierung einer Probenentnahmepipette (1), die einen oberen Teil (2) nach einem der Ansprüche 1 bis 15 umfasst, **dadurch gekennzeichnet, dass** es die folgenden aufeinanderfolgenden Schritte umfasst:
(a) Regelung eines zu entnehmenden Zielvolumens mit Hilfe der Vorrichtung (20) zur Regelung und Anzeige, die am oberen Teil der Pipette vorgesehen ist;
(b) Entnahme von Flüssigkeit mit Hilfe der Pipette;
(c) Messung des durch die Pipette entnommenen Volumens der Flüssigkeit; und
(d) wenn der Wert der Messung verschieden ist von dem Wert des Zielvolumens, Demontage wenigstens eines der Elemente von dem ersten und dem zweiten Graduierungsorgan (40, 50) und der ersten und der zweiten Markierung (44, 54), und anschließende erneute Montage des demontierten Elements / der demontierten Elemente in einer/mehreren verschiedenen Winkelpositionen an ihren zugeordneten Trägerorganen derart, dass sie den Wert der Messung anzeigen.

## Claims

1. A top part (2) for a sampling pipette (1) comprising:
- a hollow outer body (6) forming a handle;
- a pipetting control stem (14) translationally movable inside the hollow outer body, along a longitudinal axis (3) of the pipette;
- a pipetting control knob (16) arranged at the top end of the control stem;
- a device (20) for adjusting and displaying a volume to be sampled, comprising a first threaded member (22) for adjusting the volume to be sampled, said first threaded member being crossed by the control stem (14), the device also comprising a set of first volume graduations (42) angularly spaced from one another around the longitudinal axis (3) and cooperating with a first mark (44) so as to inform about the volume to be sampled,
**characterized in that** said first threaded member (22) is rotatably integral along the longitudinal axis with one of both elements formed by said set of first volume graduations (42) and said first mark (44), this element being axially arranged between the hollow outer body (6) forming a handle and said control knob (16), and **in that** said set of first volume graduations (42) is made on a first graduated member (40), preferably in a ring shape, and **in that** this first graduated member and/or said first mark are configured to be able to be reversibly mounted, preferably by snap-fit, in several angular positions on a support member (8) of this first graduated member or/of this first mark.

2. The pipette top part according to claim 1, **characterized in that** the number of angular positions is at least equal to the number of first graduations (42).

3. The pipette top part according to any of the preceding claims, **characterized in that** said first mark (44) is an index or a window.

4. The pipette top part according to any of the preceding claims, **characterized in that** said first threaded member (22) axially crosses an upper opening (27) of the hollow outer body (6) forming a handle and is made in one piece with a first collar (26) radially extending outwards from a top end of said first threaded member (22), said first collar (26) carrying said first mark (44) associated with the first threaded member (22).

5. The pipette top part according to any of the preceding claims, **characterized in that** said device (20) for adjusting and displaying a volume to be sampled further includes a second threaded member (32) for adjusting the volume to be sampled, said second threaded member being crossed by the control stem (14) and mounted screwed on said first threaded member (22), the device (20) also comprising a set of second volume graduations (52) angularly spaced from one another around the longitudinal axis and cooperating with a second mark (54) so as to inform about the volume to be sampled, and **in that** said second threaded member (32) is rotatably integral along the longitudinal axis with one of both elements formed by said set of second volume graduations (52) and said second mark (54), this element being axially arranged between the hollow outer body (6) forming a handle and said control knob (16).

6. The pipette top part according to claim 5, **characterized in that** the pitch (P2) of the second threaded member (32) is smaller than the pitch (P1) of the first threaded member (22), and **in that** the first and second threaded members (22, 32) are designed so that the extent of axial movement of the second threaded member (32), from an extreme axial position to the other, is equal to the extent of axial movement of the first threaded member (22) generated when passing from any of the first graduations (42) to the first directly consecutive graduation.

7. The pipette top part according to claim 5 or claim 6, **characterized in that** said set of second volume graduations (52) is made on a second graduated member (50), preferably in a ring shape, and **in that** this second graduated member and/or said second mark are configured to be able to be reversibly mounted, preferably by snap-fit, in several angular positions on a support member (26) of this second graduated member or/of this second mark.

8. The pipette top part according to claim 7, **characterized in that** the number of angular positions is at least equal to the number of second graduations.

9. The pipette top part according to any of claims 5 to 8, **characterized in that** said second mark (54) is an index or a window.

10. The pipette top part according to any of claims 5 to 9, **characterized in that** said second threaded member (32) axially crosses an upper opening (35) of the first threaded member (22) and is made in one piece with a second collar (36) radially extending outwards from a top end of said second threaded member (32), said second collar (36) carrying said second mark (54) associated with the second threaded member.

11. The pipette top part according to claim 10 combined with claim 4, **characterized in that** the first collar (26) is axially arranged between the second collar (36) and the hollow outer body (6) forming a handle, and **in that** said first collar (26) carrying said first mark (44) associated with the first threaded member, also carries the other (52) of both elements formed by said set of second volume graduations (52) and said second mark (54).

12. The pipette top part according to claim 11, **characterized in that** said set of first volume graduations (42) is carried by the hollow outer body (6) forming a handle.

13. The pipette top part according to any of claims 10 to 12, **characterized in that** the first and/or second collars (26, 36) form means for rotatably actuating the first and second threaded members for adjusting the volume to be sampled (22, 32).

14. The pipette top part according to any of claims 5 to 13, **characterized in that** the control stem (14) forms means for rotatably actuating the second threaded member (32), the driving in rotation of the second threaded member by the control stem (14) crossing it being preferably made by shape cooperation.

15. The pipette top part according to any of claims 5 to 14, **characterized in that** said second threaded member (32) defines a top stop (64) for the pipetting stroke of the control stem (14).

16. A sampling pipette (1) comprising a top part (2) according to any of the preceding claims.

17. Method for calibrating sampling a pipette (1) comprising a top part (2) according to any of claims 1 to 15, **characterized in that** it includes the following successive steps:
(a) adjusting a target volume to be sampled using said adjusting and displaying device (20) provided on the top part of the pipette;
(b) sampling liquid using the pipette;
(c) measuring the volume of liquid sampled by the pipette; and
(d) when the measurement value is different from the value of the target volume, disassembling at least one of the elements among the first and second threaded members (40, 50) and the first and second marks (44, 54), and then reassembling said disassembled element(s) in one or different angular positions on their associated support members, so that they display the value of said measurement.
